# EUROPÄISCHE PATENTSCHRIFT

(11) **EP 4 232 666 B1**
(45) Veröffentlichungstag und Bekanntmachung des Hinweises auf die Patenterteilung: **04.12.2024**
(21) Anmeldenummer: 21800992.6
(22) Anmeldetag: 15.10.2021
(51) Int. Cl.: E05D 11/06, E05D 15/26, E05F 1/10, E05D 15/40, E05F 5/02

(54) **MÖBELANTRIEB**
FURNITURE DRIVE
DISPOSITIF D'ENTRAÎNEMENT DE MEUBLE

(30) Priorität: 22.10.2020 AT 509062020
(43) Veröffentlichungstag der Anmeldung: 30.08.2023
(73) Patentinhaber: Julius Blum GmbH, 6973 Höchst (AT)
(72) Erfinder: PETERLUNGER, Alexander, 6890 Lustenau (AT); HETZINGER, Stephan, 73614 Schorndorf (DE); SINGER, Markus, 73207 Plochingen (DE); KREISSIG, Albrecht, 70599 Stuttgart (DE); WAIBEL, Tobias, 73760 Ostfildern (DE)
(74) Vertreter: Torggler & Hofmann Patentanwälte - Innsbruck
(86) Internationale Anmeldenummer: PCT/AT2021/060385
(87) Internationale Veröffentlichungsnummer: WO 2022/082242

(56) Entgegenhaltungen:
- EP-A2- 2 607 590
- WO-A2-2020/112058
- DE-U1- 29 616 978

## Beschreibung

Die vorliegende Erfindung bezieht sich auf einen Möbelantrieb zum Bewegen eines relativ zu einem Möbelkorpus bewegbar gelagerten Möbelteiles, insbesondere einer Möbelklappe, umfassend:
- wenigstens einen Träger zur Befestigung am Möbelkorpus,
- wenigstens einen Stellarm, welcher relativ zum Träger um eine Drehachse zwischen einer Schließstellung und einer maximalen Offenstellung schwenkbar gelagert ist,
- wenigstens eine Einstellvorrichtung, durch welche die Lage der maximalen Offenstellung des wenigstens einen Stellarmes einstellbar ist.

Im Weiteren betrifft die Erfindung ein Möbel mit einem Möbelkorpus, einem relativ zum Möbelkorpus bewegbar gelagerten Möbelteil, insbesondere einer Möbelklappe, und mit einem Möbelantrieb der zu beschreibenden Art zum Bewegen des bewegbar gelagerten Möbelteiles.

Durch die zuvor genannte Einstellvorrichtung des Möbelantriebes kann die maximale Offenstellung des Stellarmes und damit die maximale Offenstellung des mit dem Stellarm verbundenen Möbelteiles eingestellt werden. Durch die Begrenzung der maximalen Offenstellung des Stellarmes können Kollisionen des bewegbaren Möbelteiles mit seitlich angrenzenden Schränken oder mit einer Raumdecke verhindert werden.

In der WO 2017/219055 A1 ist ein Möbelbeschlag zum Bewegen einer bewegbar gelagerten Möbelklappe offenbart, wobei eine Einstellvorrichtung zur Begrenzung eines maximalen Öffnungswinkels eines mit der Möbelklappe zu verbindenden Stellarmes vorgesehen ist. Der Stellarm ist über mehrere Hebel relativ zu einem am Möbelkorpus zu befestigenden Träger schwenkbar gelagert. Die Einstellvorrichtung zur Begrenzung des maximalen Öffnungswinkels des Stellarmes umfasst ein Betätigungselement, welches an einem ersten Hebel drehbar gelagert ist und welches sich an einem zweiten Hebel abstützt. Nachteilig daran ist, dass also zwei relativ zueinander bewegbare Hebel vorgesehen werden müssen. Es ist daher wünschenswert, dass die Einstellvorrichtung auch für Möbelantriebe mit nur einem Stellarm anwendbar ist. EP 2 607 590 A2 offenbart einen Möbelantrieb gemäß dem Oberbegriff des Anspruchs 1.

Die Aufgabe der vorliegenden Erfindung besteht darin, einen Möbelantrieb der eingangs erwähnten Gattung unter Vermeidung der oben diskutierten Nachteile anzugeben.

Dies wird erfindungsgemäß durch die Merkmale des Patentanspruchs 1 gelöst. Weitere vorteilhafte Ausführungen der Erfindung sind in den abhängigen Ansprüchen definiert.

Gemäß der Erfindung ist vorgesehen, dass die wenigstens eine Einstellvorrichtung wenigstens ein Schwenkteil aufweist, welches in wenigstens zwei Schwenkstellungen relativ zum wenigstens einen Stellarm bewegbar ist, wobei das wenigstens eine Schwenkteil den wenigstens einen Stellarm in den wenigstens zwei Schwenkstellungen unterschiedlich weit von wenigstens einem am wenigstens einen Träger angeordneten Anschlag distanziert, wenn der wenigstens eine Stellarm in der maximalen Offenstellung angeordnet ist.

Mit anderen Worten wird mithilfe eines Schwenkteiles, welches in wenigstens zwei verschiedene Schwenkstellungen bewegbar ist, eine unterschiedliche Beabstandung des wenigstens einen Stellarm in Bezug zu einem am Träger angeordneten Anschlag herbeigeführt. Auf diese Weise ist ein weiterer Stellarm zum Abstützen des wenigstens einen Stellarmes nicht zwingend erforderlich, wodurch die Anzahl und der Materialverbrauch der Bauteile des Möbelantriebes reduzierbar ist.

Gemäß der Erfindung ist vorgesehen, dass das wenigstens eine Schwenkteil am wenigstens einen Stellarm schwenkbar gelagert ist. Auf diese Weise sind keine zusätzlichen Lagerelemente zur Lagerung des Schwenkteiles notwendig. Außerdem ist dadurch das Schwenkteil mit dem Stellarm mitbewegbar und ermöglicht eine intuitive Einstellung der maximalen Offenstellung des Stellarmes.

Weitere Einzelheiten und Vorteile der vorliegenden Erfindung werden anhand des in den Figuren gezeigten Ausführungsbeispiels erläutert.
- Fig. 1a-1c: zeigen einen an einem Möbelkorpus befestigten Möbelantrieb mit unterschiedlichen maximalen Offenstellungen des wenigstens einen Stellarmes,
- Fig. 2a, 2b: zeigen den Möbelantrieb in einer Seitenansicht sowie eine vergrößerte Detaildarstellung hierzu,
- Fig. 3a, 3b: zeigen den Möbelantrieb in einer perspektivischen Ansicht sowie eine vergrößerte Detaildarstellung hierzu,
- Fig. 4a-4c: zeigen die Einstellvorrichtung zur Einstellung der Lage der maximalen Offenstellung des Stellarmes, wobei sich der Stellarm in verschiedenen maximalen Offenstellungen befindet,
- Fig. 5a-5d: zeigen den Stellarm in zwei verschiedenen maximalen Offenstellungen sowie vergrößerte Detaildarstellungen hierzu,
- Fig. 6a, 6b: zeigen einen Möbelantrieb gemäß einer geringfügig modifizierten Ausführungsform in zwei verschiedenen Stellungen des Schwenkteiles.

Fig. 1a-1c zeigen ein Möbel 1 mit einem Möbelkorpus 2, wobei an einer Seitenwand 2a des Möbelkorpus 2 ein Möbelantrieb 4 zum Bewegen eines bewegbar gelagerten Möbelteiles 3 befestigt ist.

Im gezeigten Ausführungsbeispiel weist das bewegbare Möbelteil 3 zwei Möbelklappen 3a, 3b auf, wobei eine erste Möbelklappe 3a über zumindest zwei Scharniere 7a um eine horizontal verlaufende Drehachse schwenkbar mit dem Möbelkorpus 2 und die zweite Möbelklappe 3b über zumindest zwei Scharniere 7b um eine horizontal verlaufende Drehachse schwenkbar mit der ersten Möbelklappe 3a verbunden ist.

Der Möbelantrieb 4 weist einen am Möbelkorpus 2, vorzugsweise an der Seitenwand 2a des Möbelkorpus 2, zu befestigenden Träger 5 und wenigstens einen relativ zum Träger 5 schwenkbaren Stellarm 6 auf, welcher mit dem bewegbaren Möbelteil 3, vorzugsweise mit der zweiten Möbelklappe 3b, verbunden ist.

Zu erkennen ist, dass das Möbel 1 in den Figuren 1a-1c unterschiedliche Höhenlagen in Bezug zu einer Raumdecke 8 einnimmt. In Fig. 1a befindet sich das Möbel 1 in einer tiefsten Position, in Fig. 1b in einer mittleren Position und in Fig. 1c in einer höchsten Position relativ zur Raumdecke 8. In Fig. 1a nimmt also der Stellarm 5 einen größten Schwenkwinkel, in Fig. 1b einen mittleren Schwenkwinkel und in Fig. 1c einen kleinsten Schwenkwinkel in Bezug zum Träger 5 ein.

Um eine Kollision des bewegbaren Möbelteiles 3 mit der Raumdecke 8 zu verhindern, weist der Möbelantrieb 4 eine noch zu beschreibende Einstellvorrichtung 9 (Fig. 3b) auf, durch welche eine Lage der maximalen Offenstellung des Stellarmes 6 einstellbar begrenzbar ist. Auf diese Weise kann die maximale Offenstellung des Stellarmes 6 an die in den Fig. 1a-1c gezeigten Einbausituationen angepasst werden.

Fig. 2a zeigt den Möbelantrieb 4 in einer Seitenansicht, wobei der Möbelantrieb 4 einen am Möbelkorpus 2 zu befestigenden Träger 5 und wenigstens einen Stellarm 6 aufweist, welcher am Träger 5 um eine Drehachse 6a schwenkbar gelagert ist.

Im gezeigten Ausführungsbeispiel ist am Stellarm 6 eine Stellarmverlängerung 11 lösbar angeordnet, wobei die Stellarmverlängerung 11 zwei relativ zueinander verschiebbare Stellarmteile 11a, 11b aufweist. Vorzugsweise ist vorgesehen, dass die Stellarmteile 11a, 11b relativ zueinander teleskopisch verschiebbar sind, wobei der erste Stellarmteil 11a mit dem Stellarm 6 lösbar verbindbar ist. Der zweite Stellarmteil 11b weist eine Befestigungsvorrichtung 12 auf, welche mit einem am bewegbaren Möbelteil 3 zu befestigenden Beschlagteil lösbar verbindbar, vorzugsweise werkzeuglos verriegelbar und entriegelbar, ist.

Zur Kraftbeaufschlagung des Stellarmes 6 ist eine Federvorrichtung 10 vorgesehen, welche beispielsweise zumindest eine Schraubenfeder, bevorzugt zumindest eine Druckfeder, aufweisen kann. Alternativ kann die Federvorrichtung 10 auch andere Kraftspeicher, wie beispielsweise einen Fluidspeicher in Form einer Gasdruckfeder aufweisen.

Der Möbelantrieb 4 weist einen Übertragungsmechanismus 13 zum Übertragen einer Kraft der Federvorrichtung 10 auf den wenigstens einen Stellarm 6 auf, wobei vorzugsweise vorgesehen ist, dass der Übertragungsmechanismus 13 eine Steuerkurve 13a und eine von der Federvorrichtung 10 belastete Druckrolle 13b aufweist, wobei die Druckrolle 13b bei einer Bewegung des wenigstens einen Stellarmes 6 entlang der Steuerkurve 13a verfahrbar ist.

Die Steuerkurve 13a kann gemäß einem bevorzugten Ausführungsbeispiel am Stellarm 6 angeordnet oder ausgebildet sein. Selbstverständlich ist es auch möglich, die Steuerkurve 13a an einer anderen Stelle im Übertragungsmechanismus 13 anzuordnen.

Durch eine Krafteinstellungsvorrichtung 14 ist eine Kraft der Federvorrichtung 10 auf den wenigstens einen Stellarm 6 einstellbar, vorzugsweise wobei die Krafteinstellungsvorrichtung 14
- zumindest ein drehbar gelagertes Einstellrad 14a aufweist, wobei eine auf den wenigstens einen Stellarm 6 wirkende Kraft der Federvorrichtung 10 auf den Stellarm 6 durch eine Drehung des Einstellrades 14a einstellbar ist, und/oder
- zumindest eine Gewindespindel 16 aufweist, entlang welcher eine Angriffsstelle 15 der Federvorrichtung 10 bei einer Betätigung der Krafteinstellungsvorrichtung 14 bewegbar ist, und/oder
- dass der Träger 5 eine Stirnseite 17 (Fig. 3b) mit wenigstens einer Öffnung 17a aufweist, durch welche der wenigstens eine Stellarm 6 in einer Offenstellung hindurchragt, wobei ein Einstellrad 14a der Krafteinstellungsvorrichtung 14 aus einer Richtung (X, Fig. 3b) quer zur Stirnseite 17 durch die Öffnung 17a hindurch betätigbar ist.

Fig. 2b zeigt den in Fig. 2a eingekreisten Bereich in einer vergrößerten Ansicht. Der Übertragungsmechanismus 13 weist einen Zwischenhebel 19 auf, welcher am Träger 5 um eine Drehachse 19a schwenkbar gelagert ist. Die Gewindespindel 16 ist am Zwischenhebel 19 gelagert. Durch eine Drehung des Einstellrades 14a der Krafteinstellungsvorrichtung 14 mittels eines Werkzeuges ist die Gewindespindel 16 rotierbar, wodurch sich die Angriffsstelle 15 der Federvorrichtung 10 entlang der Gewindespindel 16 bewegt. Auf diese Weise ist der relative Abstand zwischen der Angriffsstelle 15 und der Drehachse 19a des Zwischenhebels 19 und damit das auf den Stellarm 6 wirkende Drehmoment der Federvorrichtung 10 vergrößerbar und verkleinerbar.

Der Möbelantrieb 4 umfasst ferner zumindest eine Dämpfvorrichtung 18 zum Dämpfen einer Bewegung des wenigstens einen Stellarmes 6, vorzugsweise wobei die Dämpfvorrichtung 18
- als Fluiddämpfer ausgebildet ist, und/oder
- zumindest eine Kolben-Zylinder-Einheit aufweist, und/oder
- bei einer Schließbewegung durch den wenigstens einen Stellarm 6 beaufschlagbar ist, und/oder
- sowohl bei einer Öffnungsbewegung als auch bei einer Schließbewegung des wenigstens einen Stellarmes 6 von derselben Seite her beaufschlagbar ist.

Fig. 3a zeigt den Möbelantrieb 4 in einer perspektivischen Ansicht, wobei durch den Übertragungsmechanismus 13 eine Kraft der Federvorrichtung 10 auf den wenigstens einen Stellarm 6 übertragbar ist. Die Krafteinstellungsvorrichtung 14 kann beispielsweise ein drehbares Einstellrad 14a umfassen, wobei die Angriffsstelle 15 der Federvorrichtung 10 entlang der Gewindespindel 16 durch eine Drehung des Einstellrades 14a und damit das wirkende Drehmoment auf den Stellarm 6 einstellbar ist.

Der Möbelantrieb 4 kann zudem eine Montagesicherung 20 für den leeren Stellarm 6, an dem also noch kein bewegbares Möbelteil 3 montiert ist, zur Begrenzung einer Öffnungsgeschwindigkeit des leeren Stellarmes 6 aufweisen, wobei die Montagesicherung 20 ein unbeabsichtigtes Öffnen oder Ausschlagen des leeren Stellarmes 6 durch eine Kraft der Federvorrichtung 10 verhindert. Vorzugsweise ist vorgesehen, dass die Montagesicherung 20 zumindest eine Fliehkraftkupplung 20a umfasst.

Fig. 3b zeigt den in Fig. 3a eingerahmten Bereich in einer vergrößerten Ansicht, aus der die Einstellvorrichtung 9 zur Einstellung der Lage der maximalen Offenstellung des wenigstens einen Stellarmes 6 näher hervorgeht.

Die Einstellvorrichtung 9 weist wenigstens ein Schwenkteil 21 auf, welches in wenigstens zwei Schwenkstellungen relativ zum wenigstens einen Stellarm 6 bewegbar ist, wobei das wenigstens eine Schwenkteil 21 den wenigstens einen Stellarm 6 in den wenigstens zwei Schwenkstellungen unterschiedlich weit von wenigstens einem am Träger 5 angeordneten Anschlag 22 distanziert, wenn der wenigstens eine Stellarm 6 in der maximalen Offenstellung angeordnet ist.

Erfindungsgemäß ist vorgesehen, dass das wenigstens eine Schwenkteil (21) am wenigstens einen Stellarm (6) schwenkbar gelagert ist.

Vorzugsweise ist vorgesehen, dass das wenigstens eine Schwenkteil 21
- um eine parallel zur wenigstens einen Drehachse 6a des wenigstens einen Stellarmes 6 angeordnete Drehachse 21a verschwenkbar ist, und/oder
- wenigstens zwei oder mehrere Mulden 26a, 26b, 26c, 26d, 26e zur bereichsweisen Aufnahme des Anschlages 22 aufweist, und/oder
- zumindest eine, vorzugsweise als Unrundverzahnung ausgebildete, Verzahnung 21b aufweist.

Die verschiedenen Mulden 26a, 26b, 26c, 26d, 26e des Schwenkteiles 21 sind also zur bereichsweisen Aufnahme des Anschlages 22 ausgebildet und dienen dazu, die maximale Offenstellung des Stellarmes 6 an vorgegebenen Positionen zu begrenzen.

Die Einstellvorrichtung 9 umfasst ferner ein Betätigungsteil 24, welches mit dem wenigstens einen Schwenkteil 21 bewegungsgekoppelt verbunden ist, vorzugsweise wobei das wenigstens eine Betätigungsteil 24
- am wenigstens einen Stellarm 6 schwenkbar gelagert ist, und/oder
- mit dem wenigstens einen Schwenkteil 21 über wenigstens eine Verzahnung 24a, 21b miteinander bewegungsgekoppelt verbunden ist, und/oder
- für die Handbetätigung unmittelbar und direkt zugänglich ist, und/oder
- wenigstens eine umfangsseitig angeordnete Betätigungskontur 24b aufweist, wobei besonders bevorzugt vorgesehen ist, dass die Betätigungskontur 24b zumindest abschnittsweise durch eine am Stellarm 6 angeordnete oder ausgebildete Öffnung 25 für eine Handbetätigung zugänglich ist, und/oder
- zumindest eine, vorzugsweise eingeprägte, Skala 29 (Fig. 5b, 5d) zum Ablesen der Lage der maximalen Offenstellung des wenigstens einen Stellarmes 6 aufweist, und/oder
- wenigstens ein, vorzugsweise federnd ausgebildetes oder als Federzunge ausgebildetes, Rastelement 24d aufweist, durch welches das Betätigungsteil 24 in zumindest zwei unterschiedlichen Stellungen lösbar verrastbar ist, und/oder
- zumindest eine, vorzugsweise als Unrundverzahnung ausgebildete, Verzahnung 24a aufweist.

Durch die Größe und Geometrie der zusammenwirkenden Verzahnungen 24a, 21b kann das Übersetzungsverhältnis einer Relativbewegung zwischen dem Betätigungsteil 24 und dem Schwenkteil 21 verändert werden, beispielsweise dahingehend, dass das Schwenkteil 21 durch ein verhältnismäßig kleines Betätigungsteil 24 und ohne großen manuellen Kraftaufwand um die Drehachse 21a schwenkbar ist.

Der Träger 5 weist eine Stirnseite 17 mit wenigstens einer Öffnung 17a auf, durch welche der wenigstens eine Stellarm 6 in einer Offenstellung hindurchragt, wobei das Betätigungsteil 24 aus einer Richtung (X) quer zur Stirnseite 17 durch die Öffnung 17a hindurch betätigbar ist.

Vorzugsweise ist vorgesehen, dass der wenigstens eine Anschlag 22
- stationär am wenigstens einen Träger 5 angeordnet ist, und/oder
- als ein im Wesentlichen zylindrischer Stift ausgebildet ist, und/oder
- eine Längsachse aufweist, welche parallel zur wenigstens einen Drehachse 6a des wenigstens einen Stellarmes 6 verläuft, und/oder
- als Stabilisierungselement zur Stabilisierung von zwei parallel zueinander verlaufenden Gehäusewänden 5a des Trägers 5 ausgebildet ist.

Der Stellarm 6 oder der Stellarmfortsatz 6b weist zumindest zwei voneinander beabstandete Ausnehmungen 23 zur bereichsweisen Aufnahme von an der Stellarmverlängerung 11 (Fig. 2a) angeordneten (und hier nicht gezeigten) Verriegelungselementen auf.

Um die Stellarmverlängerung 11 am Stellarm 6 zu montieren, können beispielsweise die folgenden Schritte vorgesehen sein:
- die Stellarmverlängerung 11 wird über ein erstes Verriegelungselement in eine erste Ausnehmung 23 eingehängt,
- die Stellarmverlängerung 11 wird in einem eingehängten Zustand um eine Achse verschwenkt, wobei besonders bevorzugt vorgesehen ist, dass die Achse in einem montierten Zustand des Möbelantriebes 4 am Möbelkorpus 2 im Wesentlichen horizontal verläuft,
- die Stellarmverlängerung 11 wird mit dem Stellarm 6 durch eine Kraft eines von einem Kraftspeicher beaufschlagten zweiten Verriegelungselementes lösbar verriegelt, wobei das zweite Verriegelungselement in einem verbundenen Zustand zwischen der Stellarmverlängerung 11 und dem Stellarm 6 in eine zweiten Ausnehmung 23 eingreift.

Fig. 4a-4c zeigen die Einstellvorrichtung 9 zur Einstellung der Lage der maximalen Offenstellung des Stellarmes 6, wobei sich der Stellarm 6 in verschiedenen maximalen Offenstellungen befindet.

In Fig. 4a befindet sich der stationäre Anschlag 22 in der Mulde 26e des Schwenkteiles 21, wodurch der Stellarm 6 mit einem größten maximalen Schwenkwinkel in Bezug zum Träger 5 positioniert ist. Zu erkennen ist, dass der Stellarm 6 oder der Stellarmfortsatz 6b ein Anschlagelement 27 aufweist, wobei die Dämpfvorrichtung 18, vorzugsweise eine Kolben-Zylinder-Einheit, bei der Öffnungsbewegung des Stellarmes 6 vom Anschlagelement 27 beaufschlagbar ist. Auf diese Weise kann die letzte Öffnungsbewegung des Stellarmes 6 bis hin zur vollständigen Offenstellung abgebremst werden.

Fig. 4b zeigt eine mittlere Einstellung des maximalen Schwenkwinkels des Stellarmes 6, wobei der Anschlag 22 in der Mulde 26d des Schwenkteiles 21 aufgenommen ist.

Fig. 4c zeigt schließlich die kleinste Einstellung des Schwenkwinkels des Stellarmes 6, wobei der stationäre Anschlag 22 in der Mulde 26a des Schwenkteiles 21 aufgenommen ist.

Fig. 5a zeigt den Stellarm 6 in einer kleinsten maximalen Offenstellung. Der Stellarm 6 ist um die Drehachse 6a drehbar gelagert und weist eine in Bezug zur Drehachse 6a exzentrische Steuerkurve 13a auf, an welcher die von der Federvorrichtung 10 belastete Druckrolle 19 (Fig. 3a) abrollbar ist.

Der Stellarm 6 ist mit einem Stellarmfortsatz 6b verbunden oder lösbar verbindbar, wobei der Stellarmfortsatz 6b über die Ausnehmungen 23 mit der Stellarmverlängerung 11 (Fig. 2a) lösbar verriegelbar ist.

Am Stellarm 6 sind zwei oder mehrere Löcher 28 ausgebildet, in welchen jeweils das Rastelement 24d (Fig. 3b) des Betätigungsteiles 24 lösbar einrastbar ist. Auf diese Weise kann der Stellarm 6 in zumindest zwei verschiedenen und durch die Löcher 28 vorgegebenen maximalen Offenstellungen positioniert werden. Im gezeigten Ausführungsbeispiel sind fünf Löcher 28 vorhanden, durch welche also auch fünf verschiedene maximale Offenstellungen des Stellarmes 6 einstellbar sind. Die Anzahl der Löcher 28 kann selbstverständlich variieren.

Fig. 5b zeigt den in Fig. 5a eingekreisten Bereich in einer vergrößerten Ansicht. Zu erkennen ist die am Stellarm 6 angeordnete Öffnung 25, durch welche die Betätigungskontur 24b des Betätigungsteiles 24 bereichsweise hindurchragt. Durch zumindest eine, vorzugsweise eingeprägte, Skala 29 ist die Einstellung der maximalen Offenstellung des Stellarmes 6 ablesbar.

Fig. 5c zeigt den Stellarm 6 in einer weiteren maximalen Offenstellung. Fig. 5d zeigt den in Fig. 5c eingekreisten Bereich in einer vergrößerten Ansicht.

Der Stellarm 6 ist also durch die Einstellvorrichtung 9 in zwei oder mehreren maximalen Offenstellungen positionierbar. Zur Veränderung der maximalen Offenstellung wird der Stellarm 6 ausgehend von einer maximalen Offenstellung geringfügig in Schließrichtung bewegt, woraufhin das Betätigungsteil 24 manuell um die Drehachse 24c, vorzugsweise in eine der vorgegebenen Schaltstellungen 1-5, verdreht wird. Anschließend wird der Stellarm 6 wieder in Öffnungsrichtung bewegt, wobei der Anschlag 22 wahlweise mit einer der Mulden 26a, 26b, 26c, 26d, 26e des Betätigungsteiles 24 in Eingriff bringbar ist.

Fig. 6a und Fig. 6b zeigen einen Möbelantrieb 4 gemäß einer geringfügig modifizierten Ausführungsform in zwei verschiedenen Stellungen des Schwenkteiles 21.

Der Stellarm 6 ist um die Drehachse 6a schwenkbar am Träger 5 gelagert, wobei die maximale Offenstellung des Stellarmes 6 durch die Einstellvorrichtung 9 begrenzbar ist. Die Einstellvorrichtung 9 umfasst das um die Drehachse 24c drehbare Betätigungsteil 24, wobei die Verzahnung 24a des Betätigungsteiles 24 mit der Verzahnung 21b des Schwenkteiles 21 in Eingriff steht. Das Schwenkteil 21 kann durch eine manuelle oder durch eine mittels eines Werkzeuges erfolgende Verdrehung des Betätigungsteiles 24 zur Einstellung der maximalen Offenstellung des Stellarmes 6 um die Drehachse 21a rotiert werden.

Im vorhergehenden Ausführungsbeispiel wurde die Drehstellung des Schwenkteiles 21 durch das wenigstens eine Rastelement 24d (Fig. 3b) fixiert, welches wahlweise in einem Löcher 28 (Fig. 5a) aufnehmbar ist. Das Schwenkteil 21 hat jedoch die Tendenz, sich ungewollt um die Drehachse 21a zu verschwenken, insbesondere dann, wenn der Stellarm 6 mit großer Geschwindigkeit in Richtung Offenstellung bewegt wird.

Als Alternative oder als Ergänzung zum wenigstens einen Rastelement 24d kann gemäß dem Ausführungsbeispiel der Figuren 6a, 6b vorgesehen sein, dass das wenigstens eine Schwenkteil 21 wenigstens zwei bogenförmige Anlagekonturen 30a, 30b, 30c, 30d, 30e aufweist, welche am wenigstens einen Anschlag 22 anlegbar sind.

Die wenigstens zwei Anlagekonturen 30a, 30b, 30c, 30d, 30e entsprechen jeweils einem Kreisbogen eines gedachten Kreises 32a, 32b um die Drehachse 21a des Schwenkteiles 21, wobei die beiden gedachten Kreise 32a, 32b jeweils einen unterschiedlichen Radius aufweisen. Der unterschiedliche Radius der beiden Kreise 32a, 32b geht aus einem direkten Vergleich der Fig. 6a mit der Fig. 6b gut erkennbar hervor.

Mit anderen Worten liegt die Kontaktfläche zwischen dem, vorzugsweise zylindrischen, Anschlag 22 und einer Anlagefläche 30a, 30b, 30c, 30d, 30e des Schwenkteiles 21 jeweils auf einer gedachten Verbindungslinie 31, welche die Mittelachse des Anschlages 22 und die Drehachse 21a des Schwenkteiles 21 miteinander verbindet.

Auf diese Weise werden an den Anlagekonturen 30a, 30b, 30c, 30d, 30e auftretende Tangentialkräfte verhindert und folglich auch kein Drehmoment auf das Schwenkteil 21 ausgeübt. Das Schwenkteil 21 wird also auf diese Weise in vorgegebenen Drehstellungen an einer der Anlageflächen 30a, 30b, 30c, 30d, 30e stabil gehalten.

Im gezeigten Ausführungsbeispiel weist das Schwenkteil 21 fünf verschiedene Anlagekonturen 30a, 30b, 30c, 30d, 30e auf, durch die der Stellarm 6 in fünf verschiedenen maximalen Offenstellungen fixierbar ist.

## Patentansprüche

1. Möbelantrieb (4) zum Bewegen eines relativ zu einem Möbelkorpus (2) bewegbar gelagerten Möbelteiles (3), insbesondere einer Möbelklappe (3a, 3b), umfassend:
- wenigstens einen Träger (5) zur Befestigung am Möbelkorpus (2),
- wenigstens einen Stellarm (6), welcher relativ zum Träger (5) um eine Drehachse (6a) zwischen einer Schließstellung und einer maximalen Offenstellung schwenkbar gelagert ist,
- wenigstens eine Einstellvorrichtung (9), durch welche die Lage der maximalen Offenstellung des wenigstens einen Stellarmes (6) einstellbar ist,
- wobei die wenigstens eine Einstellvorrichtung (9) wenigstens ein Schwenkteil (21) aufweist, welches in wenigstens zwei Schwenkstellungen relativ zum wenigstens einen Stellarm (6) bewegbar ist, wobei das wenigstens eine Schwenkteil (21) den wenigstens einen Stellarm (6) in den wenigstens zwei Schwenkstellungen unterschiedlich weit von wenigstens einem am wenigstens einen Träger (5) angeordneten Anschlag (22) distanziert, wenn der wenigstens eine Stellarm (6) in der maximalen Offenstellung angeordnet ist,
**dadurch gekennzeichnet, dass** das wenigstens eine Schwenkteil (21) am wenigstens einen Stellarm (6) schwenkbar gelagert ist.

2. Möbelantrieb (4) nach Anspruch 1, **dadurch gekennzeichnet, dass** die wenigstens eine Einstellvorrichtung (9) wenigstens ein Betätigungsteil (24) aufweist, welches mit dem wenigstens einen Schwenkteil (21) bewegungsgekoppelt verbunden ist, vorzugsweise wobei das wenigstens eine Betätigungsteil (24)
- am wenigstens einen Stellarm (6) schwenkbar gelagert ist, und/oder
- mit dem wenigstens einen Schwenkteil (21) über wenigstens eine Verzahnung (24a, 21b) miteinander bewegungsgekoppelt verbunden ist, und/oder
- für die Handbetätigung unmittelbar und direkt zugänglich ist, und/oder
- wenigstens eine umfangsseitig angeordnete Betätigungskontur (24b) aufweist, wobei besonders bevorzugt vorgesehen ist, dass die Betätigungskontur (24b) zumindest abschnittsweise durch eine am Stellarm (6) angeordnete oder ausgebildete Öffnung (25) für eine Handbetätigung zugänglich ist, und/oder
- zumindest eine, vorzugsweise eingeprägte, Skala (29) zum Ablesen der Lage der maximalen Offenstellung des wenigstens einen Stellarmes (6) aufweist, und/oder
- wenigstens ein, vorzugsweise federnd ausgebildetes oder als Federzunge ausgebildetes, Rastelement (24d) aufweist, durch welches das Betätigungsteil (24) in zumindest zwei unterschiedlichen Stellungen lösbar verrastbar ist, und/oder
- zumindest eine, vorzugsweise als Unrundverzahnung ausgebildete, Verzahnung (24a) aufweist.

3. Möbelantrieb (4) nach Anspruch 2, **dadurch gekennzeichnet, dass** der Träger (5) eine Stirnseite (17) mit wenigstens einer Öffnung (17a) aufweist, durch welche der wenigstens eine Stellarm (6) in einer Offenstellung hindurchragt, wobei das Betätigungsteil (24) aus einer Richtung (X) quer zur Stirnseite (17) betätigbar ist.

4. Möbelantrieb (4) nach einem der Ansprüche 1 bis 3, **dadurch gekennzeichnet, dass** das wenigstens eine Schwenkteil (21)
- um eine parallel zur wenigstens einen Drehachse (6a) des wenigstens einen Stellarmes (6) angeordnete Drehachse (21a) verschwenkbar ist, und/oder
- wenigstens zwei oder mehrere Mulden (26a, 26b, 26c, 26d, 26e) zur bereichsweisen Aufnahme des Anschlages (22) aufweist, und/oder
- zumindest eine, vorzugsweise als Unrundverzahnung ausgebildete, Verzahnung (21b) aufweist.

5. Möbelantrieb (4) nach einem der Ansprüche 1 bis 4, **dadurch gekennzeichnet, dass** der wenigstens eine Anschlag (22)
- stationär am wenigstens einen Träger (5) angeordnet ist, und/oder
- als ein im Wesentlichen zylindrischer Stift ausgebildet ist, und/oder
- eine Längsachse aufweist, welche parallel zur wenigstens einen Drehachse (6a) des wenigstens einen Stellarmes (6) verläuft, und/oder
- als Stabilisierungselement zur Stabilisierung von zwei parallel zueinander verlaufenden Gehäusewänden (5a) des Trägers (5) ausgebildet ist.

6. Möbelantrieb (4) nach einem der Ansprüche 1 bis 5, **dadurch gekennzeichnet, dass** der wenigstens eine Stellarm (6) einen Stellarmfortsatz (6b) aufweist, an welchem eine Stellarmverlängerung (11) lösbar anordenbar ist, vorzugsweise wobei der Stellarmfortsatz (6b) zumindest zwei voneinander beabstandete Ausnehmungen (23) zur bereichsweisen Aufnahme von an der Stellarmverlängerung (11) angeordneten Verriegelungselementen aufweist.

7. Möbelantrieb (4) nach einem der Ansprüche 1 bis 6, **dadurch gekennzeichnet, dass** der Möbelantrieb (4) zumindest eine Federvorrichtung (10) zur Kraftbeaufschlagung des wenigstens einen Stellarmes (6) aufweist, wobei vorzugsweise vorgesehen ist, dass die Federvorrichtung (10) zumindest eine Schraubenfeder, besonders bevorzugt zumindest eine Druckfeder, aufweist.

8. Möbelantrieb (4) nach Anspruch 7, **dadurch gekennzeichnet, dass** der Möbelantrieb (4) eine Montagesicherung (20) für den leeren Stellarm (6), an dem also noch kein bewegbares Möbelteil (3) montiert ist, zur Begrenzung einer Öffnungsgeschwindigkeit des leeren Stellarmes (6) aufweist, wobei die Montagesicherung (20) ein unbeabsichtigtes Öffnen oder Ausschlagen des leeren Stellarmes (6) durch eine Kraft der Federvorrichtung (10) verhindert, wobei vorzugsweise vorgesehen ist, dass die Montagesicherung (20) zumindest eine Fliehkraftkupplung (20a) umfasst.

9. Möbelantrieb (4) nach einem der Ansprüche 1 bis 8, **dadurch gekennzeichnet, dass** der Möbelantrieb (4) zumindest eine Dämpfvorrichtung (18) zum Dämpfen einer Bewegung des wenigstens einen Stellarmes (6) aufweist, vorzugsweise wobei die Dämpfvorrichtung (18)
- als Fluiddämpfer ausgebildet ist, und/oder
- zumindest eine Kolben-Zylinder-Einheit aufweist, und/oder
- bei einer Schließbewegung durch den wenigstens einen Stellarm (6) beaufschlagbar ist, und/oder
- sowohl bei einer Öffnungsbewegung als auch bei einer Schließbewegung des wenigstens einen Stellarmes (6) von derselben Seite her beaufschlagbar ist.

10. Möbelantrieb (4) nach einem der Ansprüche 7 bis 9, **dadurch gekennzeichnet, dass** der Möbelantrieb (4) eine Krafteinstellungsvorrichtung (14) aufweist, durch welche eine Kraft der Federvorrichtung (10) auf den wenigstens einen Stellarm (6) einstellbar ist, vorzugsweise wobei die Krafteinstellungsvorrichtung (14)
- zumindest ein drehbar gelagertes Einstellrad (14a) aufweist, wobei eine auf den wenigstens einen Stellarm (6) wirkende Kraft der Federvorrichtung (10) auf den Stellarm (6) durch eine Drehung des Einstellrades (14a) einstellbar ist, und/oder
- zumindest eine Gewindespindel (16) aufweist, entlang welcher eine Angriffsstelle (15) der Federvorrichtung (10) bei einer Betätigung der Krafteinstellungsvorrichtung (14) bewegbar ist, und/oder
- dass der Träger (5) eine Stirnseite (17) mit wenigstens einer Öffnung (17a) aufweist, durch welche der wenigstens eine Stellarm (6) in einer Offenstellung hindurchragt, wobei ein Einstellrad (14a) der Krafteinstellungsvorrichtung (14) aus einer Richtung (X) quer zur Stirnseite (17) durch die Öffnung (17a) hindurch betätigbar ist.

11. Möbelantrieb (4) nach einem der Ansprüche 7 bis 10, **dadurch gekennzeichnet, dass** der Möbelantrieb (4) einen Übertragungsmechanismus (13) zum Übertragen einer Kraft der Federvorrichtung (10) auf den wenigstens einen Stellarm (6) aufweist, wobei vorzugsweise vorgesehen ist, dass der Übersetzungsmechanismus (13) eine Steuerkurve (13a) und eine von der Federvorrichtung (10) belastete Druckrolle (13b) aufweist, wobei die Druckrolle (13b) bei einer Bewegung des wenigstens einen Stellarmes (6) entlang der Steuerkurve (13a) verfahrbar ist.

12. Möbelantrieb (4) nach einem der Ansprüche 1 bis 11, **dadurch gekennzeichnet, dass** das wenigstens eine Schwenkteil (21) wenigstens zwei bogenförmige Anlagekonturen (30a, 30b, 30c, 30d, 30e) aufweist, welche am wenigstens einen Anschlag (22) anlegbar sind, wobei die wenigstens zwei Anlagekonturen (30a, 30b, 30c, 30d, 30e) jeweils einem Kreisbogen eines gedachten Kreises um eine Drehachse (21a) des Schwenkteiles (21) entsprechen und wobei die beiden gedachten Kreise einen unterschiedlichen Radius aufweisen.

13. Möbel (1) mit einem Möbelkorpus (2), einem relativ zum Möbelkorpus (2) bewegbar gelagerten Möbelteil (3), insbesondere einer Möbelklappe (3a, 3b), und mit einem Möbelantrieb (4) nach einem der Ansprüche 1 bis 12 zum Bewegen des bewegbar gelagerten Möbelteiles (3).

## Claims

1. A furniture drive (4) for moving a furniture part (3), in particular a furniture flap (3a, 3b), movably supported relative to a furniture carcass (2), comprising:
- at least one carrier (5) configured to be fixed to the furniture carcass (2),
- at least one actuating arm (6) pivotally supported relative to the carrier (5) about a pivoting axis (6a) between a closed position and a maximum opening position,
- at least one adjustment device (9) configured to adjust a position of the maximum opening position of the at least one actuating arm (6),
- wherein the at least one adjustment device (9) includes at least one pivoting member (21) configured to be moved in at least two pivoting positions relative to the at least one actuating arm (6), the at least one pivoting member (21) being configured to distance the at least one actuating arm (6) in the at least two pivoting positions to a different extent from at least one abutment (22) arranged on the carrier (5) when the at least one actuating arm (6) is arranged in the maximum opening position,
**characterized in that** the at least one pivoting member (21) is pivotally arranged on the at least one actuating arm (6).

2. The furniture drive (4) according to claim 1, **characterized in that** the at least one adjustment device (9) includes at least one actuating portion (24) connected to the at least one pivoting member (21) in a movement-coupled manner, preferably wherein the at least one actuating portion (24)
- is pivotally supported on the at least one actuating arm (6), and/or
- is connected in a movement-coupled manner to the at least one pivoting member (21) via at least one tooth arrangement (24a, 21b), and/or
- is configured to be immediately and directly accessible for manual actuation, and/or
- includes at least one circumferentially arranged actuating contour (24b), wherein it is particularly preferred that the actuating contour (24b) is at least partially accessible for manual actuation through an opening (25) arranged or formed on the actuating arm (6), and/or
- includes at least one, preferably embossed, scale (29) for reading the position of the maximum opening position of the at least one actuating arm (6), and/or
- includes at least one locking element (24d), preferably resilient or configured as a spring tongue, so as to lock the actuating portion (24) in at least two different positions, and/or
- includes at least one tooth arrangement (24a), preferably in the form of an eccentric tooth arrangement.

3. The furniture drive (4) according to claim 2, **characterized in that** the carrier (5) has a front face (17) having at least one opening (17a) through which the at least one actuating arm (6) projects in an opening position, wherein the actuating portion (24) is configured to be actuated from a direction (X) extending transversely to the front face (17).

4. The furniture drive (4) according to one of the claims 1 to 3, **characterized in that** the at least one pivoting member (21)
- is pivotable about a pivoting axis (21a) extending parallel to the at least one pivoting axis (6a) of the at least one actuating arm (6), and/or
- includes at least two or more recesses (26a, 26b, 26c, 26d, 26e) for partially receiving the abutment (22), and/or
- includes at least one tooth arrangement (21b), preferably in the form of an eccentric tooth arrangement.

5. The furniture drive (4) according to one of the claims 1 to 4, **characterized in that** the at least one abutment (22)
- is stationarily arranged on the at least one carrier (5), and/or
- is configured as a substantially cylindrical pin, and/or
- has a longitudinal axis extending parallel to the at least one pivoting axis (6a) of the at least one actuating arm (6), and/or
- is configured as a stabilizing element configured to stabilize two housing walls (5a) of the carrier (5), the two housing walls (5a) of the carrier (5) extending parallel to one another.

6. The furniture drive (4) according to one of the claims 1 to 5, **characterized in that** the at least one actuating arm (6) includes an actuating arm appendix (6b) on which an actuating arm extension (11) can be releasably arranged, preferably wherein the actuating arm appendix (6b) includes at least two mutually spaced recesses (23) for partially receiving locking elements arranged on the actuating arm extension (11).

7. The furniture drive (4) according to one of the claims 1 to 6, **characterized in that** the furniture drive (4) includes at least one spring device (10) for applying a force to the at least one actuating arm (6), preferably wherein the spring device (10) includes at least one helical spring, particularly preferred at least one compression spring.

8. The furniture drive (4) according to claim 7, **characterized in that** the furniture drive (4) includes a mounting securing device (10) for the vacant actuating arm (6), to which thus no movable furniture part (3) has yet been fitted, the mounting securing device (10) being configured to limit an opening speed of the vacant actuating arm (6), wherein the mounting securing device (10) is configured to prevent an inadvertent opening or kicking-out movement of the vacant actuating arm (6) caused by a force of the spring device (10), wherein it is preferably provided that the mounting securing device (10) includes at least one centrifugal clutch (20a).

9. The furniture drive (4) according to one of the claims 1 to 8, **characterized in that** the furniture drive (4) includes at least one damping device (18) for dampening a movement of the at least one actuating arm (6), preferably wherein the damping device (18)
- is configured as a fluid damper, and/or
- includes at least one piston-cylinder-unit, and/or
- can be pressurized by the at least one actuating arm (6) upon a closing movement, and/or
- can be pressurized from the same side both upon an opening movement and upon a closing movement of the at least one actuating arm (6).

10. The furniture drive (4) according to one of the claims 7 to 9, **characterized in that** the furniture drive (4) includes a force adjustment device (14) for adjusting a force of the spring device (10) to the at least one actuating arm (6), preferably wherein the force adjustment device (14)
- includes at least one rotatably supported adjustment wheel (14a), and a force of the spring device (10) acting on the at least one actuating arm (6) can be adjusted by rotating the adjustment wheel (14a), and/or
- includes at least one threaded spindle (16) along which an engagement location (15) of the spring device (10) is movable upon an actuation of the force adjustment device (14), and/or
- the carrier (5) includes a front face (17) having at least one opening (17a) through which the at least one actuating arm (6) projects in an open position, and an adjustment wheel (14a) of the force adjustment device (14) is configured to be actuated through the opening (17a) from a direction (X) extending transversely to the front face (17).

11. The furniture drive (4) according to one of the claims 7 to 10, **characterized in that** the furniture drive (4) includes a transmission mechanism (13) for transmitting a force of the spring device (10) to the at least one actuating arm (6), wherein it is preferably provided that the transmission mechanism (13) includes a control curve (13a) and a pressure roller (13b) pressurized by the spring device (10), wherein the pressure roller (13b) is configured to run along the control curve (13a) upon a movement of the at least one actuating arm (6).

12. The furniture drive (4) according to one of the claims 1 to 11, **characterized in that** the at least one pivoting member (21) includes at least two curved-shaped bearing contours (30a, 30b, 30c, 30d, 30e) configured to bear against the at least one abutment (22), wherein each of the at least two bearing contours (30a, 30b, 30c, 30d, 30e) corresponds to a circular arc of a notional circle (32a, 32b) about the pivoting axis (21a) of the pivoting member (21), and wherein the two notional circles (32a, 32b) have a different radius.

13. An item of furniture (1) comprising a furniture carcass (2), a furniture part (3), in particular a furniture flap (3a, 3b), movably supported relative to the furniture carcass (2), and a furniture drive (4) according to one of the claims 1 to 12 for moving the movably supported furniture part (3).

## Revendications

1. Dispositif d'entraînement de meuble (4) pour le déplacement d'une partie de meuble (3) logée de manière mobile par rapport à un corps de meuble (2), en particulier un abattant de meuble (3a, 3b) comprenant :
- au moins un support (5) pour la fixation au corps de meuble (2),
- au moins un bras de réglage (6) qui est logé de manière pivotante par rapport au support (5) autour d'un axe de rotation (6a) entre une position fermée et une position ouverte maximale,
- au moins un dispositif de réglage (9), par lequel la position de la position ouverte maximale de l'au moins un bras de réglage (6) est réglable,
- dans lequel l'au moins un dispositif de réglage (9) présente au moins une partie pivotante (21) qui est mobile dans au moins deux positions pivotantes par rapport à au moins un bras de réglage (6), dans lequel l'au moins une partie pivotante (21) espace l'au moins un bras de réglage (6) dans les au moins deux positions pivotantes à différente distance d'au moins une butée (22) agencée au niveau d'au moins un support (5), lorsque l'au moins un bras de réglage (6) est agencé dans la position ouverte maximale,
**caractérisé en ce que** l'au moins une partie pivotante (21) est logée de manière pivotante au niveau d'au moins un bras de réglage (6).

2. Dispositif d'entraînement de meuble (4) selon la revendication 1, **caractérisé en ce que** l'au moins un dispositif de réglage (9) présente au moins une partie d'actionnement (24) qui est reliée de manière couplée en déplacement à l'au moins une partie pivotante (21), de préférence dans lequel l'au moins une partie d'actionnement (24)
- est logée de manière pivotante au niveau d'au moins un bras de réglage (6), et/ou
- est reliée de manière couplée en déplacement à l' au moins une partie pivotante (21) par le biais d'au moins une denture (24a, 21b) entre elles, et/ou
- est accessible immédiatement et directement pour l'actionnement à la main, et/ou
- présente au moins un contour d'actionnement (24b) agencé côté périphérie, dans lequel il est particulièrement prévu de préférence que le contour d'actionnement (24b) soit accessible au moins par sections par une ouverture (25) réalisée ou agencée au niveau du bras de réglage (6) pour un actionnement à la main, et/ou
- présente au moins une échelle (29) de préférence gravée pour la lecture de la position de la position ouverte maximale de l'au moins un bras de réglage (6), et/ou
- présente au moins un élément d'encliquetage (24d) réalisé de préférence de manière élastique ou réalisé comme lame de ressort, par lequel la partie d'actionnement (24) peut être encliquetée de manière amovible dans au moins deux positions différentes, et/ou
- présente au moins une denture (24a) réalisée de préférence comme denture non ronde.

3. Dispositif d'entraînement de meuble (4) selon la revendication 2, **caractérisé en ce que** le support (5) présente un côté frontal (17) avec au moins une ouverture (17a), par laquelle l'au moins un bras de réglage (6) pénètre dans une position ouverte, dans lequel la partie d'actionnement (24) est actionnable depuis une direction (X) transversalement au côté frontal (17).

4. Dispositif d'entraînement de meuble (4) selon l'une quelconque des revendications 1 à 3, **caractérisé en ce que** l'au moins une partie pivotante (21)
- est pivotante autour d'un axe de rotation (21a) agencé parallèlement à au moins un axe de rotation (6a) de l'au moins un bras de réglage (6), et/ou
- présente au moins deux ou plusieurs cavités (26a, 26b, 26c, 26d, 26e) pour la réception par endroits de la butée (22), et/ou
- présente au moins une denture (21b) réalisée de préférence comme denture non ronde.

5. Dispositif d'entraînement de meuble (4) selon l'une quelconque des revendications 1 à 4, **caractérisé en ce que** l'au moins une butée (22)
- est agencée de manière stationnaire au niveau d'au moins un support (5), et/ou
- est réalisée comme une tige sensiblement cylindrique, et/ou
- présente un axe longitudinal qui s'étend parallèlement à au moins un axe de rotation (6a) de l'au moins un bras de réglage (6), et/ou
- est réalisée comme élément de stabilisation pour la stabilisation de deux parois de boîtier (5a) s'étendant parallèlement l'une à l'autre du support (5).

6. Dispositif d'entraînement de meuble (4) selon l'une quelconque des revendications 1 à 5, **caractérisé en ce que** l'au moins un bras de réglage (6) présente une saillie de bras de réglage (6b), au niveau de laquelle un prolongement de bras de réglage (11) peut être agencé de manière amovible, de préférence dans lequel la saillie de bras de réglage (6b) présente au moins deux évidements (23) espacés l'un de l'autre pour la réception par endroits d'éléments de verrouillage agencés au niveau du prolongement de bras de réglage (11).

7. Dispositif d'entraînement de meuble (4) selon l'une quelconque des revendications 1 à 6, **caractérisé en ce que** l'entraînement de meuble (4) présente au moins un dispositif de ressort (10) pour l'alimentation en force de l'au moins un bras de réglage (6), dans lequel il est de préférence prévu que le dispositif de ressort (10) présente au moins un ressort hélicoïdal, de manière particulièrement préférée au moins un ressort de compression.

8. Dispositif d'entraînement de meuble (4) selon la revendication 7, **caractérisé en ce que** le dispositif d'entraînement de meuble (4) présente une fixation de montage (20) pour le bras de réglage (6) vide, au niveau duquel aucune partie de meuble (3) mobile n'est donc encore montée, pour la limitation d'une vitesse d'ouverture du bras de réglage (6) vide, dans lequel la fixation de montage (20) empêche une ouverture ou un écartement involontaire du bras de réglage (6) vide par une force du dispositif de ressort (10), dans lequel il est de préférence prévu que la fixation de montage (20) comprenne au moins un couplage de force centrifuge (20a).

9. Dispositif d'entraînement de meuble (4) selon l'une quelconque des revendications 1 à 8, **caractérisé en ce que** le dispositif d'entraînement de meuble (4) présente au moins un dispositif d'amortissement (18) pour l'amortissement d'un mouvement de l'au moins un bras de réglage (6), de préférence dans lequel le dispositif d'amortissement (18)
- est réalisé comme amortisseur fluidique, et/ou
- présente au moins une unité à pistons et cylindres, et/ou
- peut être alimenté lors d'un mouvement de fermeture par l'au moins un bras de réglage (6), et/ou
- peut être alimenté non seulement lors d'un mouvement d'ouverture mais aussi lors d'un mouvement de fermeture de l'au moins un bras de réglage (6) depuis le même côté.

10. Dispositif d'entraînement de meuble (4) selon l'une quelconque des revendications 7 à 9, **caractérisé en ce que** le dispositif d'entraînement de meuble (4) présente un dispositif de réglage de force (14), par lequel une force du dispositif de ressort (10) est réglable sur l'au moins un bras de réglage (6), de préférence dans lequel le dispositif de réglage de force (14)
- présente au moins une roue de réglage (14a) logée de manière rotative, dans lequel une force agissant sur l'au moins un bras de réglage (6) du dispositif de ressort (10) est réglable sur le bras de réglage (6) par une rotation de la roue de réglage (14a), et/ou
- présente au moins une broche filetée (16), le long de laquelle un point d'action (15) du dispositif de ressort (10) est mobile lors d'un actionnement du dispositif de réglage de force (14), et/ou
- **en ce que** le support (5) présente un côté frontal (17) avec au moins une ouverture (17a), par laquelle l'au moins un bras de réglage (6) pénètre dans une position ouverte, dans lequel une roue de réglage (14a) du dispositif de réglage de force (14) peut être actionnée depuis une direction (X) transversalement au côté frontal (17) à travers l'ouverture (17a).

11. Dispositif d'entraînement de meuble (4) selon l'une quelconque des revendications 7 à 10, **caractérisé en ce que** le dispositif d'entraînement de meuble (4) présente un mécanisme de transmission (13) pour la transmission d'une force du dispositif de ressort (10) sur l'au moins un bras de réglage (6), dans lequel il est de préférence prévu que le mécanisme de transmission (13) présente une came de commande (13a) et un rouleau de pression (13b) sollicité par le dispositif de ressort (10), dans lequel le rouleau de pression (13b) est déplaçable lors d'un mouvement de l'au moins un bras de réglage (6) le long de la came de commande (13a).

12. Dispositif d'entraînement de meuble (4) selon l'une quelconque des revendications 1 à 11, **caractérisé en ce que** l'au moins une partie pivotante (21) présente au moins deux contours d'appui (30a, 30b, 30c, 30d, 30e) arqués qui peuvent être posés contre au moins une butée (22), dans lequel les au moins deux contours d'appui (30a, 30b, 30c, 30d, 30e) correspondent respectivement à un arc de cercle d'un cercle imaginaire autour d'un axe de rotation (21a) de la partie pivotante (21) et dans lequel les deux cercles imaginaires présentent un rayon différent.

13. Meuble (1) avec un corps de meuble (2), une partie de meuble (3) logée de manière mobile par rapport au corps de meuble (2), en particulier un abattant de meuble (3a, 3b) et avec un dispositif d'entraînement de meuble (4) selon l'une quelconque des revendications 1 à 12 pour le déplacement de la partie de meuble (3) logée de manière mobile.
